# EUROPÄISCHE PATENTSCHRIFT

(11) **EP 0 050 342 B1**
(45) Veröffentlichungstag und Bekanntmachung des Hinweises auf die Patenterteilung: **15.08.1984**
(21) Anmeldenummer: 81108455.7
(22) Anmeldetag: 17.10.1981
(51) Int. Cl.: B30B 3/04

(54) **Vorrichtung zum Auswechseln der Walzen in Zweiwalzenpressen**
Apparatus for exchanging rollers in two roller presses
Dispositif d'échange des cylindres dans des presses à deux cylindres

(30) Priorität: 22.10.1980 DE 3039743
(43) Veröffentlichungstag der Anmeldung: 28.04.1982
(73) Patentinhaber: Maschinenfabrik Köppern GmbH. & Co. KG, 45529 Hattingen (DE)
(72) Erfinder: Siepermann, Walter, D-4320 Hattingen (DE); Bergendahl, Hans-Georg, D-4630 Bochum (DE)
(74) Vertreter: Gralfs, Harro, Dipl.-Ing. Patentanwalt

## Beschreibung

Die Erfindung bezieht sich auf eine aus der DE-B-2 305 626 bekannte Vorrichtung zum Auswechseln der Walzen in Walzenpressen mit zwei nebeneinander liegenden Walzen.

Beim Auswechseln der Walzen bei Walzenpressen mit zwei nebeneinanderliegenden Walzen kommt es darauf an, ein Verkanten der Walzen zu vermeiden. Die Lagergehäuse sind im allgemeinen nicht nur in Längsrichtung des oberen und unteren Rahmenteils geführt, sondern auch quer dazu. Zu diesem Zweck können die Lagergehäuse die Gleitflächen beidseitig übergreifen. Ein Verkanten der Walze beim Herausziehen oder Wiedereinbringen führt leicht zu einem Festsetzen und gegebenenfalls zu einer Beschädigung der Gleitflächen. Beim bekannten Herausziehen der Walzen mittels Seilzügen ist daher große Vorsicht geboten. Auch bekannte Vorrichtungen, die mit Hydraulikzylindern arbeiten, bieten keine Gewähr, daß die Walzen auch tatsächlich ohne Verkantungen bewegt werden.

Ein besonderes Problem ist bei allen bekannten Vorrichtungen auch das Wiedereinführen der Walzen in ihre Arbeitsstellung im Rahmen.

Aufgabe der Erfindung ist es, eine Vorrichtung zu schaffen, die einfach in ihrem Aufbau ist und mit großer Zuverlässigkeit eine Parallelführung der Walzen beim Herausziehen und Wiedereinführen gewährleistet.

Diese Aufgabe wird gemäß der Erfindung gelöst durch ein plattenförmiges Verbindungselement, das an den nach dem Umlegen der Verbindungsstücke freiliegenden Stirnseiten der beiden Lagergehäuse einer Walze anliegend mit diesen verschraubbar ist und an dem eine durch einen an dem Verbindungselement angeordneten Getriebemotor angetriebene Antriebswelle gelagert ist, die parallel zur Anlagefläche des Verbindungselementes liegt und an deren Enden mit Zähnen versehene Antriebsräder befestigt sind, und daß an den beiden Verbindungsstücken parallel zu deren Gleitflächen jeweils Verzahnungen vorgesehen sind, mit denen die Antriebsräder zusammenwirken.

Zweckmäßige Ausgestaltungen der Erfindung sind in den Unteransprüchen herausgestellt.

Die Erfindung ist in der Zeichnung in einem Ausführungsbeispiel veranschaulicht und im nachstehenden im einzelnen anhand der Zeichnung beschrieben.
Figur 1 zeigt eine Zweiwalzenpresse der gattungsgemäßen Art mit einer Vorrichtung gemäß der Erfindung in Seitenansicht.
Figur 2 zeigt eine Ansicht der Vorrichtung in Fig. 1 von links gesehen.
Figur 3 zeigt in größerer Darstellung die Befestigung einer Rollenkette als Verzahnungselement.

Die in der Zeichnung dargestellte Walzenpresse ist von üblicher Konstruktion mit einem Rahmen, der einen unteren Rahmenteil 2 und einen oberen Rahmenteil 4 aufweist. Die Oberseite des unteren Rahmenteils und die Unterseite des oberen Rahmenteils sind jeweils über ihre ganze Länge als Gleitflächen ausgebildet. Der untere Rahmenteil 2 und der obere Rahmenteil 4 sind über ein Zwischenstück 6 miteinander verbunden. Als Verbindung ist vorzugsweise eine Verschraubung vorgesehen. An ihren Enden sind der obere und der untere Rahmenteil jeweils über ein Verbindungsstück 8 verbunden, das in der Zeichnung in einer horizontalen Lage dargestellt ist, im normalen Betrieb aber senkrecht steht und jeweils über einen unteren Querbolzen 10 und einen oberen Querbolzen 12 mit dem unteren bzw. oberen Rahmenteil verbunden ist.

Zwischen dem oberen und dem unteren Rahmenteil sind zwischen den Gleitflächen beidseitig Lagergehäuse 14 angeordnet, in denen die Walzen 16, 17 drehbar gelagert sind. Die Lagergehäuse 14 sind in Längsrichtung verschiebbar und werden zweckmäßig in Querrichtung geführt, beispielsweise durch seitliche Schultern 13. Die Verbindungsstücke dienen als Widerlager für die Lagergehäuse 14 und 15, wobei das Lagergehäuse 14 auf der linken Seite in Fig. 1 sich unmittelbar gegen das Verbindungsstück 8 anlegt, während in Fig. 1 auf der rechten Seite zwischen dem Verbindungsstück 8 und dem rechten Lagergehäuse 15 eine in der Zeichnung nicht dargestellte hydraulische Abstützung vorgesehen ist, die ihrerseits gegen das Verbindungsstück 8 anliegt und Hydraulikkolben aufweist, gegen die das Lagergehäuse 15 anliegt.

Einzelheiten der Lagerung der Walzen 16 und 17 in den Lagergehäusen 14 bzw. 15 sind in der Zeichung nicht dargestellt, da diese in üblicher Weise erfolgt. Die Walzen 16 und 17 selbst sind lediglich durch strichpunktierte Kreise angedeutet.

Die Verbindungsstücke 8 sind wenigstens mit ihrem oberen Ende durch Lösen der Querbolzen 12 vom oberen Rahmenteil 4 lösbar. Im unteren Bereich kann die Verbindung zwischen dem Verbindungsstück 8 und dem unteren Rahmenteil 2 so ausgebildet sein, daß das Verbindungsstück 8 um den unteren Querbolzen 10 in die Horizontale schwenkbar ist. In dieser Stellung sind die beiden Verbindungsstücke 8 in der Zeichnung dargestellt. Es ist auch möglich, das Verbindungsstück auch am unteren Ende zu lösen und zwischen dem Verbindungsstück und dem unteren Rahmenteil Mittel vorzusehen, mit denen die Verbindungsstücke nach dem Umlegen in die horizontale Stellung mit dem unteren Rahmenteil so verbindbar sind, daß die dann oben liegende Fläche 18, die vorzugsweise die Innenseite des Verbindungsstückes in der wirksamen Betriebsstellung ist, eine Gleitfläche bildet, die mit der Gleitfläche 20 auf der Oberseite des unteren Rahmenteiles 2 fluchtet, und zwar sowohl in der Höhe als auch zur Seite hin. Die Walzen können mit ihren Lagergehäusen 14 zwischen dem unteren und oberen Rahmenteil aus dem Pressenrahmen herausgezogen werden, und zwar so weit, daß sie auf den Verbindungsstücken 8 in ihrer horizontalen Lage frei vor dem Walzengestell liegen, so daß sie dann mit einem Kran angehoben werden können.

Um die Walzen auszuwechseln, d. h. aus dem Rahmen herauszuziehen und wieder in den Rahmen einzuführen, ist eine Vorrichtung 22 vorgesehen, die in Fig. 1 links dargestellt ist. Diese Vorrichtung 22 weist ein Verbindungselement, hier eine Verbindungsplatte 24 auf, die mit den Lagergehäusen verbindbar ist, vorzugsweise mit der gegen die Verbindungsstücke gerichteten Stirnseite 26 der Lagergehäuse mittels Schrauben 23 verschraubbar ist. Auf der Verbindungsplatte 24 ist in Lagern 28 eine Antriebswelle 30 drehbar gelagert. Oberhalb der Lagerung der Antriebswelle ist vor der Verbindungsplatte 24 ein Getriebemotor 32 angeflanscht, und zwar so, daß seine Abtriebswelle 34 parallel zur Achse der Antriebswelle 30 liegt, die ihrerseits wiederum parallel zur Drehachse der Walze in dem Lagergehäuse 14 angeordnet ist.

Auf der Abtriebswelle 34 des Getriebemotors 32 ist ein Kettenrad 36 befestigt, das über eine Antriebskette 38 auf ein auf der Abtriebswelle 30 befestigtes Kettenrad 40 wirkt.

An den freien Enden der Antriebswelle 30 sind Kettenräder 42 befestigt. Diese wirken mit Rollenketten 44 zusammen, die auf Trägern 46 angeordnet sind, die auf Konsolen 48 auf der Außenseite der Verbindungsstücke 8 gehaltert sind. Die Träger 46 und die darauf angeordneten Rollenketten 44 erstrecken sich in der Höhe und der Längsrichtung parallel zu den Gleitflächen 18, 20 auf den unteren Rahmenteil 2 bzw. dem Verbindungsstück 8.

Der Getriebemotor 32 ist vorzugsweise ein Elektromotor, der mit einem losen Anschlußkabel versehen ist und beispielsweise aus einer Steckdose mit Strom versorgt werden kann. Das Getriebe kann auch über einen Druckluftmotor angetrieben sein.

Zum Auswechseln der Walzen werden die Verbindungsstücke 8 durch Herausziehen wenigstens der oberen Querbolzen vom oberen Rahmenteil 4 gelöst und in eine horizontale Lage gebracht, in der die normalerweise gegen das Lagergehäuse 14 anliegende Gleitfläche 18 mit der Gleitfläche 20 des unteren Rahmenteils fluchtet. Darauf wird die Vorrichtung 22 mit ihrer Verbindungsplatte 24 mit den Lagergehäusen einer Walze verschraubt. Anschließend wird der Getriebemotor 32 mit entsprechender Drehrichtung eingeschaltet. Über die mit den Rollenketten 44 an den Verbindungsstücken 8 in Eingriff stehenden Antriebskettenräder 42 wird die Walze mit ihren beiden Lagergehäusen 14 in Gleichlauf aus dem Pressengestell herausgezogen. Nach Erreichen der Endstellung, die in Fig. 1 links dargestellt ist, wird die Befestigungsplatte 24 der Vorrichtung von den Lagergehäusen gelöst und abgenommen. Nach Aufnahme der so aus dem Pressengestell herausgezogenen Walze durch ein Hebezeug, wird eine neue Walze herbeigeschafft und mit ihren Lagergehäusen auf den Verbindungsstücken abgesetzt. Dann wird die Vorrichtung 22 mit ihrer Verbindungsplatte 24 mit deren Lagergehäusen 14 verbunden. Nach Einschalten des Getriebemotors mit entgegengesetzter Drehrichtung wird diese Walze dann wiederum im gesicherten Gleichlauf der beiden Lagergehäuse in das Gestell eingeschoben. Die Vorrichtungen 22 sind in den Fig. 1a und 1b für die Endlagen der Lagergehäuse innerhalb des Rahmens und die Endstellung der Lagergehäuse 15 auf den Verbindungsstücken 8 außerhalb des Rahmens durch die Darstellung der Kettenräder 42 repräsentiert.

Die Anordnung der Rollenketten auf den Trägern 46 ist in Fig. 3 in vergrößerter Darstellung wiedergegeben. Die Rollenkette 44 ist an einem Ende mit einer üblichen Ankerplatte 50 auf dem Träger 46 befestigt, während am gegenüberliegenden Ende des Trägers ein Spannbolzen 52 mit einem Spannbolzenblock 54 vorgesehen ist. Um ein Überfahren der Endposition insbesondere beim Herausziehen der Walzen zu vermeiden, kann die Rollenkette an ihrem Ende über einen Bereich 56 abgesenkt sein, wie in Fig. 3 links dargestellt. Der Spannbolzen 52 liegt dann unter einem entsprechenden Winkel zur Gleitebene 18. Durch diese Absenkung, deren Tiefe wenigstens der Eingriffstiefe der Zähne der Kettenräder 42 entspricht, kommen die Kettenräder gegen Ende der Ausfahrbewegung außer Eingriff mit der Kette, so daß der Antrieb unwirksam wird. In entsprechender Weise kann auch das gegenüberliegende Ende der Rollenkette 44 abgesenkt sein, um eine Überlastung des Antriebsmotors zu vermeiden, wenn das Lagergehäuse beim Wiedereinschieben der Walze gegen den festen Anschlag am Zwischenstück 6 kommt.

Die Träger 46 mit den Rollenketten 44 sind mit den Verbindungsstücken fest verbunden und verbleiben auch im Betrieb der Presse an dieser. Es braucht also lediglich die Vorrichtung 22 gesondert gelagert zu werden. Wie in Fig. 1 dargestellt, erstreckt sich der Träger 46 am freien Ende des Verbindungsstücles über dessen Endfläche hinaus und ragt damit während der Betriebsstellung des Verbindungsstückes über den oberen Rahmenteil 4 hinaus. In Fig. 1 auf der rechten Seite ist der Weg, über den die Walze mit ihren Lagergehäusen bewegt werden muß, um die Breite der hydraulischen Anpreßvorrichtung größer als auf der linken Seite. Zu diesem Zweck ist der Träger 46 mit der Rollenkette 44 über das innere Ende des Verbindungstückes 8 hinaus geführt und erstreckt sich dann in der betriebsstellung des Verbindungsstückes bis unter die Unterkante des unteren Rahmenteiles 2. Hier ist jedoch normalerweise ausreichend Platz durch das Fußgestell, auf dem die Presse normalerweise aufgestellt wird.

Anstelle der Kettenräder als Antriebsräder können selbstverständlich auch normale Zahnräder vorgesehen werden, die dann mit einer Zahnstange auf dem Träger 46 zusammenwirken. Auch eine Triebstockverzahnung kann vorgesehen werden.

## Patentansprüche

1. Vorrichtung zum Auswechseln der Walzen in Zweiwalzenpressen mit nebeneinander liegenden Preßwalzen (16, 17), deren Achsen in Lagergehäusen (14, 15) gelagert sind, die zwischen parallelen, horizontalen Gleitflächen (20) in seitlichen Rahmenteilen (2, 4) des Pressengestells geführt sind, wobei sich die Gleitflächen jeweils bis zum Ende dieser Rahmenteile erstrecken, mit im Bereich der Enden der Rahmenteile angeordneten und mit den Rahmenteilen lösbar verbundenen Verbindungsstücken (8), welche die Widerlager für die Lagergehäuse bilden, und mit Mitteln versehen sind, mit denen sie nach dem Lösen wenigstens der Verbindung mit dem oberen Rahmenteil (4) in einer horizontalen Lage so mit dem unteren Rahmenteil (2) verbunden bzw. verbindbar sind, daß eine der in der Gebrauchsstellung senkrecht liegenden Flächen als Gleitfläche (18) in Verlängerung der Gleitflächen (20) des unteren Rahmenteils liegen, gekennzeichnet durch ein plattenförmiges Verbindungselement (22), das an den nach dem Umlegen der Verbindungsstücke (8) freiliegenden Stirnseiten der beiden Lagergehäuse (14, 15) einer Walze (16, 17) anliegend mit diesen verschraubbar ist und an dem eine durch einen an dem Verbindungselement angeordneten Getriebemotor (32) angetriebene Antriebswelle (30) gelagert ist, die parallel zur Anlagefläche des Verbindungselementes liegt und an deren Enden mit Zähnen versehene Antriebsräder (42) befestigt sind, und daß an den beiden Verbindungsstücken (8) parallel zu deren Gleitflächen (18) jeweils Verzahnungen (44) vorgesehen sind, mit denen die Antriebsräder zusammenwirken.

2. Vorrichtung nach Anspruch 1, dadurch gekennzeichnet, daß der Getriebemotor (32) als Electromotor ausgebildet ist.

3. Vorrichtung nach Anspruch 1, dadurch gekennzeichnet, daß die Abtriebswelle (34) des Getriebemotors (32) parallel zur Antriebswelle (30) liegt und über eine Antriebskette (38) mit der Antriebswelle verbunden ist.

4. Vorrichtung nach einem der vorhergehenden Ansprüche, dadurch gekennzeichnet, daß als Antriebsräder (47) Kettenräder vorgesehen sind, die mit Rollenketten (44) zusammenwirken, die auf Trägern (46) an den Verbindungsstücken (8) gehaltert sind.

5. Vorrichtung nach Anspruch 4, dadurch gekennzeichnet, daß die Rollenketten (44) mit ihren Befestigungsenden wenigstens am freiliegenden Ende der Verbindungsstücke (8) um wenigstens die Eingrifftiefe der Zähne der Antriebsräder (42) abgesenkt sind.

6. Vorrichtung nach einem der vorhergehenden Ansprüche, dadurch gekennzeichnet, daß die Verzahnungen (44) auf den Außenseiten der Verbingungsstücke (8) angeordnet sind.

## Claims

1. A device for changing the rolls of two roll presses comprising press rolls (16, 17) positioned side-by-side, the axes of which are mounted in bearing houses (14, 15) guided between parallel horizontal guiding surfaces (20) in lateral frame members (2, 4) of the press frame, said guiding surfaces extending each to the ends of said frame members, and connecting frame heads (8) provided in the area of the ends of said frame members, said connecting frame heads forming the abutments for the bearing housings and being detachably connected to said frame members, and being provided with means which after releasing the connection with at least the upper frame member (4) enable said frame heads to be brought into a horizontal position and into connection with the lower frame member (12) in such way that one of the surfaces being in vertical position during operation serves as guiding surface (18) in vertical and lateral alignment with the guiding surfaces (20) of the lower frame member, characterized by a plate-shaped towing and pushing device (22) which is resting at and may be bolted to the end faces of the two bearing housings (14, 15) of a roll (16, 17) which are exposed after bringing the connecting frame heads (8) into said horizontal position, at said towing and pushing device being mounted a driving shaft (30) which is driven by a geared motor (32) arranged at the towing and pushing device, said driving shaft being parallel to the resting surface of said pushing and towing device and at the ends of which toothed driving wheels (42) are mounted, and that at the two frame heads (8) tooth means (44) are provided in parallel relation to the sliding surfaces (18) of said frame heads, said driving wheels cooperating with said tooth means.

2. A device according to Claim 1, characterized in that the geared motor (32) is formed as electric motor.

3. A device according to Claim 2, characterized in that the output shaft (34) of the geared motor (32) is in parallel relation to the driving shaft (30) and is connected to the driving shaft by a roller chain connection (38).

4. A device according to one of the preceding claims, characterized in that as driving wheels (47) chain sprocket wheels are provided cooperating with roller chains (44) which are mounted on supports (46) on said connecting frame heads (8).

5. A device according to Claim 4, characterized in that the end portion of each of said roller chains (44) being inclined downwardly adjacent the end of the respective connecting frame head (8) by an amount at least equal to the engaging depth of the teeth of the respective sprocket wheel (42).

6. A device according to one of the preceding claims, characterized in that the tooth means (44) are provided at the outer sides of the connecting frame heads (8).

## Revendications

1. Dispositif pour le changement des cylindres dans des presses à deux cylindres avec cylindres presseurs (16, 17) juxtaposés dont les axes sont montés dans les boîtes de palier (14, 15) qui sont guidées entre les surfaces de glissement (20) horizontales, parallèles, dans des parties de cadre (2, 4) latérales du chassis de presse, les surfaces de glissement s'étendant jusqu'à l'extrémité de ces éléments de cadre, avec des pièces de raccordement (8) disposées dans la zone des extrémités des éléments de cadre et reliées de façon détachable aux éléments de cadre, qui forment les butées pour les boîtes de palier et sont munies de moyens avec lesquels, après le détachement d'au moins la liaison avec l'élément de cadre (4) supérieur dans une position horizontale, elles sont reliées ou peuvent être reliées avec l'élément de cadre (2) inférieur de telle sorte que l'une des surfaces disposées verticalement dans la position d'utilisation vient se placer dans le prolongement des surfaces de glissement (20) de l'élément de cadre inférieur pour former ainsi surface de glissement (18), caractérisé par un élément d'assemblage (22) en forme de plaque qui, s'appliquant contre les faces frontales des deux boîtes de palier (14, 15) d'un cylindre (16, 17) dégagées après le rabattement des pièces de raccordement (8), peut être vissée avec celles-ci, et sur lequel est monté un arbre d'entraînement (30) entraîné par un moteur-réducteur (32) disposé sur l'élément d'assemblage, qui est dirigé parallèlement à la surface d'appui de l'élément d'assemblage et aux extrémités duquel sont fixées des roues d'entraînement (42) munies de dents, et qu'il est prévu sur chacune des deux pièces de raccordement (8), parallèlement à leurs surfaces de glissement (18), des dentures d'engrenage (44) avec lesquelles coopèrent les roues d'entraînement.

2. Dispositif selon la revendication 1, caractérisé en ce que le moteur-réducteur (32) est un moteur électrique.

3. Dispositif selon la revendication 2, caractérisé en ce que l'arbre d'entraînement (34) du moteur-réducteur (32) est disposé parallèlement à l'arbre d'entraînement (30) et est relié par une chaîne d'entraînement (38) à cet arbre d'entraînement.

4. Dispositif selon une quelconque des revendications précédentes, caractérisé en ce qu'il est prévu comme roues d'entraînement (47) des roues à chaîne qui coopèrent avec des chaînes à rouleaux (44) qui sont fixées sur des supports (46) prévus sur les pièces de raccordement (8).

5. Dispositif selon la revendication 4, caractérisé en ce que les chaînes à rouleaux (44) sont abaissées par leurs extrémités de fixation, au moins à l'extrémité dégagée des pièces de raccordement, d'une quantité au moins égale à la profondeur d'engrenage des roues d'entraînement (42).

6. Dispositif selon une quelconque des revendications précédentes, caractérisé en ce que les dentures (44) sont disposées sur les côtés extérieurs des pièces de raccordement (8).
